# FASCICULE DE BREVET EUROPEEN

(11) **EP 0 779 209 B1**
(45) Date de publication et mention de la délivrance du brevet: **19.04.2000**
(21) Numéro de dépôt: 96420357.4
(22) Date de dépôt: 13.12.1996
(51) Int. Cl.: B65B 9/13, B65B 25/16

(54) **Installation pour l'ensachement automatique des pains**
Vorrichtung zum automatischen Verpacken von Brot in Beuteln
Device for the automatic bagging of loaves of bread

(30) Priorité: 15.12.1995 FR 9515100
(43) Date de publication de la demande: 18.06.1997
(73) Titulaire: Dune, 69120 Vaulx-en-Velin (FR)
(72) Inventeur: Duffner, Hervé, 69130 Ecully (FR)
(74) Mandataire: Myon, Gérard Jean-Pierre

(56) Documents cités:
- EP-A- 0 023 831
- FR-A- 2 151 724
- US-A- 3 925 967
- US-A- 4 357 356

## Description

Le brevet FR-A-2 678 897 (DUFFNER) décrit un dispositif pour l'ensachement des pains qui comprend, outre un mécanisme pour le déroulement d'une gaine continue et le guidage vertical de l'extrémité ouverte de celle-ci, un collier fixe traversé par ladite extrémité et une goulotte amovible introduite dans la gaine et destinée à recevoir un pain à ensacher, l'élévation manuelle de la goulotte et du pain qui repose sur l'extrémité fermée de celle-ci permettant à un mécanisme de soudage d'opérer la fermeture de la portion de la gaine et le sectionnement de celle-ci.

Un tel dispositif s'est révélé très performant, étant toutefois observé qu'il ne peut convenir que pour de petites exploitations commerciales, par suite notamment de l'importance de l'invervention manuelle nécessaire à son utilisation.

La présente invention vise à permettre la réalisation d'une installation d'ensachement à fonctionnement automatique qui, tout en tirant parti du concept du dispositif antérieur ci-dessus visé, est adaptée à des cadences industrielles en réduisant au minimum, sinon même en supprimant, les interventions manuelles.

Le document FR-A-2 151 724 (PROGES) décrit une machine pour la formation de sachets à partir d'une gaine de matière thermosoudable et pour l'introduction d'objets dans lesdits sachets. Cette machine comprend un tambour d'où se déroule la gaine, un organe d'ouverture disposé de façon fixe dans ladite gaine appliquée contre ledit organe par des moyens extérieurs, des organes pour saisir l'extrémité libre de la gaine, ces organes étant déplacés pour étirer une portion de la gaine, et un dispositif de soudage pour fermer celle-ci au-dessous et au-dessus de l'objet qui a été introduit dans la portion précitée, l'organe inférieur de ce dispositif étant agencé pour sectionner la gaine et libérer ainsi l'objet ensaché.

Une telle machine à fonctionnement vertical ne répond pas au problème posé, à savoir assurer l'empaquetage automatique de pains, puisque l'introduction de chaque pain dans la portion de gaine constitue encore une opération manuelle.

Le document EP-A-23 831 (KUREHA KAGAKU) a pour objet un procédé et une machine d'emballage sous vide comportant un dispositif pour l'ensachement automatique des produits. Dans ce cas également une gaine continue est déroulée et déplacée axialement avant d'être ouverte pour permettre l'introduction d'un objet à ensacher, laquelle gaine est ensuite sectionnée pour autoriser l'évacuation dudit objet envelopé dans sa portion de gaine.

Il convient toutefois d'observer que la portion de gaine est évacuée à l'état ouvert, la fermeture intervenant après passage dans un dispositif de mise sous vide. Par ailleurs le système pour l'introduction des objets dans l'extrémité ouverte de la gaine fait appel à des mécanismes à mouvement alternatif qui sont relativement complèxes et délicats tout en ralentissant sensiblement la cadence de fonctionnement de l'ensemble.

L'installation d'ensachement automatique des pains suivant la présente invention est définie à la revendication 1 et aux revendications dépendantes qui sont rattachées à celle-ci.

En fait l'invention consiste essntiellement à impartir à chaque pain un mouvement de lancement à vitesse élevée afin que ledit pain pénètre à la manière d'un projectile à l'intérieur de l'extrémité de la gaine convenablement maintenue ouverte.

On conçoit qu'une telle installation est susceptible de fonctionner de manière entièrement automatique à une cadence élevée puisqu'il suffit d'amener successivement les pains à ensacher au poste d'introduction. Cette opération peut être effectuée très rapidement par un seul opérateur sans retarder le processus de fonctionnement de l'installation, étant observé qu'on peut avoir également recours à des manipulateurs robotisés de type classique.

Le dessin annexé, donné à titre d'exemple, pemettra de mieux comprendre l'invention, les caractéristiques qu'elle présente et les avantages qu'elle est susceptible de procurer :
- Fig. 1 est une vue schématique de côté, montrant l'agencement général d'une installation d'ensachement établie conformément à l'invention.
- Fig. 2 et 3 sont des vues latérales à plus grande échelle illustrant la structure et le fonctionnement des moyens de soudage et de sectionnement prévus dans l'installation suivant fig. 1.

L'installation représentée en fig. 1 comprend en premier lieu un dispositif d'alimentation incorporant un support, schématisé en 1, pour un rouleau 2' d'une gaine d'ensachement 2 susceptible d'être enroulée sous forme aplatie et d'être ouverte moyennant écartement des parois. L'extrémité libre de cette gaine 2 est renvoyée à l'horizontale par un guide 3 pour s'étendre jusqu'à un mécanisme d'avance 4 qui a été détaillé en fig. 2 et 3.

Ce mécanisme comprend un galet inférieur 5 entraîné par le moteur référencé 6 en fig. 1, et un galet supérieur 7 associé à des moyens élastisques 8 qui tendent à le presser vers le bas. A ces galets opposés 5 et 7 sont associés quatre contre-galets de plus petit diamètre, disposés par paires et portés par un dé 9 introduit à l'intérieur de la gaine 2, lequel dé est retenu par la coopération des galets et contre-galets précités. La face verticale du dé 9 qui est tournée vers l'amont est pourvue d'un organe écarteur 10 en forme de coin, tandis que la face opposée porte un ouvreur 11 à profil latéral en forme de C, susceptible de s'écraser pour permettre le soudage de la gaine 2, ainsi qu'on le comprendre mieux ci-après.

Le dispositif d'alimentation comprend encore une soufflerie 12 (fig. 1) qui est orientée de façon à ce que le flux d'air soit dirigé vers l'extrémité de la gaine 2 qui est ainsi maintenue ouverte, en combinaison avec l'ouvreur déformable 11 mentionné plus haut.

Au-dessous de la soufflerie 12, l'installation comporte un poste d'introduction qui comprend deux tapis sans fin 13 et 14 disposés en alignement horizontal suivant l'axe de l'ensemble, c'est-à-dire dans l'axe du mécanisme d'avance 4. Le tapis 13 est équipé d'un support amont 15 à profil en V qui est destiné à soutenir la partie arrière d'un pain P entreposé momentanément sur ledit tapis 13 supposé à l'arrêt. Au moment opportun, le tapis 13 est mis en fonctionnement et transmet le pain P au tapis 14, lequel se déplace en continu.

Le tapis 14 présente une surface rugueuse et se déplace à vitesse très élevée, afin de projeter le pain P en direction de l'extrémité ouverte de la gaine 2 à l'intérieur de laquelle il pénètre à la manière d'un projectile.

Entre l'extrémité du tapis lanceur 14 et le mécanisme d'avance 4 est prévue une table fixe 16 au-dessus de laquelle est monté un tampon 17 (fig. 2 et 3) destiné à se déplacer verticalement pour immobiliser le pain P lancé à l'intérieur de la gaine 2. Comme montré, ce tampon 17 est porté par un bras horizontal 18 solidaire de l'une des deux mâchoires mobiles 19 et 20 d'un dispositif de soudage de type classique. Chaque mâchoire 19 et 20 est équipé d'un patin de conformation 21 et d'un mors de soudage 22, la mâchoire 19 étant en outre dotée d'une lame verticale de sectionnement 23.

A la table fixe 16 est associé un dispositif d'évacuation qui comprend deux chaînes parallèles 24 entraînées par saccades successives par un moteur unique 25. Chaque chaîne 24 supporte trois butées 26 qui, convenablement positionnées sur lesdites chaînes, font saillie au-dessus de la table 16.

Le fonctionnement de l'installation découle des explication qui précèdent et se comprend aisément.

Au début du cycle opératoire correspondant à l'ensachement d'un pain P supposé en attente sur le tapis d'entrée 13 à l'arrêt, le mécanisme d'avance 4 est mis sous tension afin que la gaine 2 s'étende au-dessus de la table 16 et dépasse en avant de celle-ci, le déplacement étant arrêté moyennant détection à l'aide d'une cellule photo-électrique schématisée en 27 en fig. 1.

Dès l'arrêt du mécanisme d'avance 4, le tapis d'entrée 13 entre en action pour transférer le pain P au tapis 14 qui projette ainsi ce pain dans l'extrémité de la gaine 2 maintenue ouverte par le courant d'air issu de la soufflerie 12. Le dispositif de soudage est actionné et la descente de la mâchoire supérieure 19 provoque l'abaissement du tampon 17, lequel immobilise le pain P dans la gaine 2.

La poursuite du mouvement de rapprochement des mâchoires 19 et 20 opère l'écrasement de la gaine 2 par les patins 21, l'ouvreur 11 s'écrasant lui-même élastiquement à la manière montrée en fig. 3. Simultanément, un second jeu de mâchoires de soudage 28 et 29 disposé au droit de l'extrémité du tapis 14 vient fermer l'extrémité ouverte de la gaine 2 alors que les mors de soudage 22 ferment l'extrémité opposée. Comme la lame 23 a à ce moment sectionné la gaine 2 en avant du pain P, celui-ci, ensaché dans une portion de gaine, peut être éliminé latéralement par le dispositif d'évacuation. Le pain ensaché est recueilli dans un berceau de réception 30 à partir duquel il peut être prélevé par tout moyen approprié.

Dès que les mâchoires 19 et 20 s'écartent l'une de l'autre, l'ouvreur 11 reprend élastiquement son profil normal et assure l'ouverture de l'extrémité de la gaine 2.

L'installation est ainsi prête pour un nouveau cycle opératoire.

On observera que le poste d'introduction 13-14-15, la soufflerie 12 et la cellule de détection 27 sont avantageusement montés sur un bâti mobile 31 susceptible d'être réglé en position horizontale. L'installation est ainsi susceptible d'être aisément adaptée à l'ensachement de pains P de longueurs différentes.

## Revendications

1. Installation pour l'ensachement automatique des pains, du genre dans lequel une gaine continue d'ensachement (2) est déroulée et déplacée axialement, est ouverte pour permettre l'introduction d'un objet à ensacher (P), est fermée par soudage de part et d'autre de cet objet et est sectionnée pour autoriser l'évacuation de l'objet à l'état ensaché, caractérisée en ce que l'introduction de chaque pain (P) est opérée automatiquement par un poste (13-14-15) agencé pour projeter ce pain à l'intérieur de la gaine convenablement maintenue ouverte à son extrémité libre.

2. Installation suivant la revendication 1, caractérisée en ce que l'extrémité libre de la gaine est maintenue ouverte par une soufflerie (12) orientée de façon à ce que le flux d'air soufflé soit dirigé vers l'extrémité précitée.

3. Installation suivant l'une quelconque des revendications 1 et 2, caractérisée en ce que le poste d'introduction comprend deux tapis sans fin (13 et 14) disposés en alignement horizontal suivant l'axe général de l'ensemble, l'un (14) desdits tapis étant entraîné en continu tandis que l'autre (13) est mis en fonctionnement au moment opportun.

4. Installation suivant la revendication 3, caractérisée en ce que le tapis lanceur (14) présente une surface rugueuse et est animé d'une vitesse élevée.

5. Installation suivant l'une quelconque des revendications 2 à 4, caractérisée en ce que le poste d'introduction comprend également un support amont (15) à profil en V propre à soutenir la partie arrière d'un pain (P) entreposé momentanément sur le tapis (13) à l'arrêt.

6. Installation suivant l'une quelconque des revendications 1 à 5, caractérisée en ce qu'elle comprend en arrière du poste d'introduction une table fixe (16) surmontée par un tampon mobile (17) propre à se déplacer vers le bas pour immobiliser sur ladite table le pain (P) lancé à l'intérieur de la gaine (2).

7. Installation suivant la revendication 6, caractérisée en ce que le tampon (17) est porté par l'une (19) des deux mâchoires mobiles (19-20) d'un dispositif de soudage de type connu, prévu en aval du poste d'introduction.

8. Installation suivant l'une quelconque des revendications 1 à 7, caractérisée en ce qu'elle comprend, en plus de l'organe écarteur usuel (10) en forme de coin destiné, à la façon connue, à ouvrir la gaine (2), un ouvreur élastique (11) à profil latéral en forme de C, susceptible de s'écraser pour permettre le soudage de la gaine (2).

9. Installation suivant la revendication 8, caractérisée en ce que l'organe écarteur (10) et l'ouvreur élastique (11) sont fixées contre deux faces opposées d'un dé (9) introduit et retenu, à la façon connue, à l'intérieur de la gaine (2).

10. Installation suivant l'une quelconque des revendications 6 à 9, caractérisée en ce que l'évacuation des pains (P) à l'état ensaché est opérée à l'aide de deux chaînes parallèles (24) entraînées par saccades et pourvues de butées (26) qui font saillie au-dessus de la table fixe (16) formant appui pour les pains ensachés.

11. Installation suivant l'une quelconque des revendications 1 à 10, caractérisée en ce que le poste d'introduction, la soufflerie (12) et la cellule de détection (27) qui commande le déplacement de la gaine (2), sont montés sur un bâti mobile (31) suscptible d'être réglé en position pour pemettre l'adaptation de l'ensemble à des pains (P) de longueurs différentes.

## Patentansprüche

1. Vorrichtung zum automatischen Abpacken von Broten der Art, dass ein Verpackungsschlauch (2) kontinuierlich axial entrollt und verschoben wird und der geöffnet ist, um das Einführen eines zu verpackenden Gegenstandes (P) zu erlauben, und der durch beiderseitiges Verschweissen des Gegenstandes verschlossen wird, um die Entnahme des Gegenstandes im abgepackten Zustand zu ermöglichen, dadurch gekennzeichnet, dass die Zuführung jeden Brotes (P) automatisch durch eine Station (13-14-15) erfolgt, die derart ausgerichtet ist, das Brot zweckmässigerweise in die an ihrem freien äusseren Ende offen gehaltene Schlauchhülle zu stossen.

2. Vorrichtung nach Anspruch 1, dadurch gekennzeichnet, dass das äussere freie Ende der Schlauchhülle durch ein Gebläse (12) offengehalten wird, das derart ausgerichtet ist, dass der erzeugte Luftstrom gegen das obenerwähnte äussere Ende gerichtet ist.

3. Vorrichtung nach einem der Ansprüche 1 und 2, dadurch gekennzeichnet, dass die Station zwei Endloslaufbänder (13 und 14) umfasst, die horizontal der Hauptrichtungsachse der Einheit folgend angeordnet sind, wobei das eine Band (14) ständig läuft, während das andere Band (13) nur für den geeigneten Augenblick in Betrieb genommen wird.

4. Vorrichtung nach Anspruch 3, dadurch gekennzeichnet, dass das Band (14) eine rauhe Oberfläche aufweist und mit einer hohen Geschwindigkeit läuft.

5. Vorrichtung nach einem der Ansprüche 2 bis 4, dadurch gekennzeichnet, dass die Zuführstation in gleicher Weise eine gegen die Förderrichtung angeordnete Trägerstütze (15) umfasst mit einem V-förmigen Profil zum Halten des hinteren Teils des Brotes (P), zur augenblicklichen Zwischenlagerung auf dem Band (13) im Stillstand.

6. Vorrichtung nach einem der Ansprüche 1 bis 5, dadurch gekennzeichnet, dass sie hinter der Zuführstation einen fixierten Tisch (16) umfasst, über dem ein beweglicher Stempel (17) angeordnet ist, der nach unten verschiebbar ist, um das auf dem Tisch in das Innere der Schlauchhülle (2) gestossene Brot (P) anzuhalten.

7. Vorrichtung nach Anspruch 6, dadurch gekennzeichnet, dass der Stempel (17) von einer (19) der zwei beweglichen Greifbacken (19-20) eines Schweissgerätes bekannten Typs getragen wird, die stromabwärts der Zuführstation vorgesehen ist.

8. Vorrichtung nach einem der Ansprüche 1 bis 7, dadurch gekennzeichnet, dass sie zu dem üblichen, keilförmigen Spreizorgan (10), zum Öffnen der Schlauchhülle (2) in bekannter Weise, einen elastischen Öffner (11) mit in Seitenansicht C-förmigem Profil umfasst, das zusammendrückbar ist, um die Verschweissung der Schlauchhülle (2) vorzunehmen.

9. Vorrichtung nach Anspruch 8, dadurch gekennzeichnet, dass das Spreizorgan (10) und der elastische Öffner (11) an den gegenüberliegende Flächen eines Würfels (9) befestigt sind, der in bekannter Weise im Innern der Schlauchhülle (2) eingesetzt und festgehalten ist.

10. Vorrichtung nach einem der Ansprüche 6 bis 9, dadurch gekennzeichnet, dass die Entnahme der verpackten Brote (P) mit Hilfe zweier parallel angeordneten Ketten (24) erfolgt, die taktweise angetrieben und mit Anschlägen (26) versehen sind, die über dem fixierten Tisch (16) hervorspringen und für die abgepackten Brote einen Halt bilden.

11. Vorrichtung nach einem der Ansprüche 1 bis 10, dadurch gekennzeichnet, dass die Zuführstation, das Gebläse (12) und die Erfassungszelle (27), die das Verschieben der Schlauchhülle (2) steuert, auf einem verfahrbaren Gestell (31) angeordnet sind, welches in geeignete Positionen verstellbar ist, um die Anpassung der Anordnung für Brote (P) verschiedener Länge zu ermöglichen.

## Claims

1. Installation for the automatic bagging of loaves, of the type in which a continuous bagging sleeve (2) is unwound and displaced axially, is opened to allow the introduction of an article to be bagged (P), is closed by welding on either side of this article and is severed in order to make it possible to discharge the article in the bagged state, characterized in that the introduction of each loaf (P) is carried out automatically by means of a station (13-14-15) arranged so as to project this loaf into the sleeve which is suitably held open at its free end.

2. Installation according to Claim 1, characterized in that the free end of the sleeve is held open by means of a blower (12) oriented in such a way that the blown air stream is directed towards the abovementioned end.

3. Installation according to either one of Claims 1 and 2, characterized in that the introduction station comprises two endless conveyor belts (13 and 14) arranged in horizontal alignment along the general axis of the assembly, one (14) of the said conveyor belts being driven continuously, whilst the other (13) is put into operation at the appropriate moment.

4. Installation according to Claim 3, characterized in that the launching conveyor belt (14) has a rough surface and is driven at a high speed.

5. Installation according to any one of Claims 2 to 4, characterized in that the introduction station also comprises an upstream support (15) having a V-shaped profile suitable for supporting the rear part of a loaf (P) stored momentarily on the conveyor belt (13) at a standstill.

6. Installation according to any one of Claims 1 to 5, characterized in that it comprises, at the rear of the introduction station, a fixed table (16) surmounted by a moveable pad (17) capable of being displaced downwards in order to immobilize on the said table the loaf (P) which is launched into the sleeve (2).

7. Installation according to Claim 6, characterized in that the pad (17) is carried by one (19) of the two moveable jaws (19-20) of a welding device of known type provided downstream of the introduction station.

8. Installation according to any one of Claims 1 to 7, characterized in that it comprises, in addition to the conventional wedge-shaped spacer member (10) intended, in the known way, for opening the sleeve (2), an elastic opener (11) having a C-shaped lateral profile and capable of being compressed in order to make it possible to weld the sleeve (2).

9. Installation according to Claim 8, characterized in that the spacer member (10) and the elastic opener (11) are fastened against two opposite faces of a die (9) introduced and retained in a known way inside the sleeve (2).

10. Installation according to any one of Claims 6 to 9, characterized in that the discharge of the loaves (P) in the bagged state is carried out with the aid of two parallel chains (24) driven intermittently and provided with stops (26) which project above the fixed table (16) forming a support for the bagged loaves.

11. Installation according to any one of Claims 1 to 10, characterized in that the introduction station, the blower (12) and the detection cell (27) which controls the displacement of the sleeve (2) are mounted on a moveable stand (31) capable of being adjusted in position in order to make it possible to adapt the assembly to loaves (P) of different lengths.
